# EUROPÄISCHE PATENTSCHRIFT

(11) **EP 3 899 215 B1**
(45) Veröffentlichungstag und Bekanntmachung des Hinweises auf die Patenterteilung: **07.12.2022**
(21) Anmeldenummer: 19827665.1
(22) Anmeldetag: 12.12.2019
(51) Int. Cl.: F01L 1/18, F01L 13/00

(54) **SCHALTBARE BETÄTIGUNGSVORRICHTUNG FÜR EIN HUBVENTIL EINER BRENNKRAFTMASCHINE, BRENNKRAFTMASCHINE UND KRAFTFAHRZEUG**
SWITCHABLE ACTUATION DEVICE FOR A POPPET VALVE IN AN INTERNAL COMBUSTION ENGINE, INTERNAL COMBUSTION ENGINE AND MOTOR VEHICLE
DISPOSITIF D'ACTIONNEMENT COMMUTABLE POUR UNE SOUPAPE DE LEVAGE D'UN MOTEUR À COMBUSTION INTERNE, MOTEUR À COMBUSTION INTERNE ET VÉHICULE À MOTEUR

(30) Priorität: 19.12.2018 DE 102018132857
(43) Veröffentlichungstag der Anmeldung: 27.10.2021
(73) Patentinhaber: MAN Truck & Bus SE, 80995 München (DE)
(72) Erfinder: HOLLWECK, Johannes, 92237 Sulzbach-Rosenberg (DE); BACHMANN, Thorsten, 90763 Fürth (DE)
(74) Vertreter: v. Bezold & Partner Patentanwälte - PartG mbB
(86) Internationale Anmeldenummer: PCT/EP2019/084778
(87) Internationale Veröffentlichungsnummer: WO 2020/126775

(56) Entgegenhaltungen:
- EP-A1- 1 878 883
- FR-A1- 2 990 465
- JP-A- S60 259 715
- JP-U- S6 284 603
- US-A- 4 252 093
- US-A1- 2017 284 237

## Beschreibung

Die vorliegende Erfindung betrifft eine schaltbare Betätigungsvorrichtung für ein Hubventil einer Brennkraftmaschine. Insbesondere betrifft die Erfindung eine schaltbare Betätigungsvorrichtung für ein Ladungswechselventil einer Brennkraftmaschine, das zwischen einer Schließ- und Offenstellung mittelbar durch einen Nocken einer Nockenwelle periodisch bewegbar ist. Ferner betrifft die Erfindung auch eine Brennkraftmaschine sowie ein Kraftfahrzeug mit einer solchen Betätigungsvorrichtung.

Bei Brennkraftmaschinen kann in Situationen, in denen nicht das volle Antriebsmoment der Brennkraftmaschine benötigt wird, durch Deaktivierung der Einspritzung einzelner Zylinder der Kraftstoffverbrauch der Brennkraftmaschine gesenkt werden. Wird hierbei zusätzlich auch der Gaswechsel in den entsprechenden Zylindern deaktiviert, kann der Kraftstoffverbrauch noch weiter gesenkt werden, da dann keine Gaswechselarbeit verrichtet werden muss. Gleichzeitig wird durch das Deaktivieren des Gaswechsels auch ein Auskühlen des Abgasnachbehandlungssystems, insbesondere im Schwachlastbetrieb, verringert.

Um nun ein derartiges gezieltes Deaktivieren des Gaswechsels einzelner Zylinder zu ermöglichen, sind im Stand der Technik verschiedene Systeme mit Kipphebel- oder Schlepphebelkombinationen bekannt. Nachteilig an den bekannten Systemen ist jedoch oftmals, dass große Belastungen an den Lagern bzw. den einzelnen Bauteilen auftreten und/oder dass für ein Deaktivieren bzw. Aktivieren viele oder große Bauteile bewegt werden müssen.

Dokument US 2017/284237 A1 offenbart eine Kipphebelanordnung für einen Motor mit einem nockenseitigen Arm, einem ventilseitigen Arm und einer hydraulischen Drehkupplung, wobei die hydraulische Drehkupplung den nockenseitigen Arm hydraulisch mit dem ventilseitigen Arm koppelt. Die hydraulische Drehkupplung ermöglicht die hydraulische Einstellung des Winkelabstands zwischen dem ventilseitigen Arm und dem nockenseitigen Arm um eine zentrale Achse während des Betriebs des Motors.

Dokument FR 2 990 465 A1 offenbart eine Mehrventilhubanordnung für einen Motor, wobei die Anordnung einen Hohlraum, ein elektromagnetisches Betätigungselement, das zumindest teilweise in dem Hohlraum angeordnet und gehalten wird und einen Stift umfasst, der zwischen mindestens zwei Positionen beweglich ist. Eine erste Position ist so konfiguriert, dass sie das Betätigungselement trennt und eine zweite Position, in der sie so konfiguriert ist, dass sie das Betätigungselement anschließt oder umgekehrt, wobei die Einheit außerdem Mittel zum Einstellen der eingefahrenen Position im Hohlraum umfasst.

Dokument US 4 252 093 A offenbart einen Ventilkipphebel für Verbrennungsmotoren, die zur Änderung der Leistungsabgabe eines Motors geeignet sind, wobei die Kipphebel abwechselnd eingestellt werden können, um die Betätigung der Ventile von Zylindern, die selektiv deaktiviert werden sollen, zu verhindern. Jeder Ventilkipphebel besteht aus zwei radialen Gliedern, die schwenkbar auf einer gemeinsamen Welle gelagert und durch einen verschiebbaren Keil miteinander verbunden sind, der in eine Stellung verschoben werden kann, in der die beiden radialen Glieder voneinander getrennt sind, so dass das erste radiale Glied, das von der Nockenwelle hin- und herbewegt wird, keine Bewegung auf das zweite radiale Glied überträgt, das auf dem Ventilhebel aufliegt.

Es ist daher Aufgabe der Erfindung, eine im Vergleich zum Stand der Technik verbesserte Lösung zum gezielten Deaktivieren des Gaswechsels einzelner Zylinder einer Brennkraftmaschine bereitzustellen. Insbesondere liegt der Erfindung die Aufgabe zugrunde, eine (ab)schaltbare Betätigungsvorrichtung für ein Hubventil einer Brennkraftmaschine bereitzustellen, die mit wenigen belasteten, d. h. insbesondere nicht durch Momente belasteten, Bauteilen realisiert werden kann.

Diese Aufgaben werden erfindungsgemäß durch eine schaltbare Betätigungsvorrichtung, eine Brennkraftmaschine sowie ein Kraftfahrzeug mit den Merkmalen der unabhängigen Ansprüche gelöst. Vorteilhafte Ausführungsformen und Anwendungen der Erfindung sind Gegenstand der abhängigen Ansprüche und werden in der folgenden Beschreibung unter teilweiser Bezugnahme auf die Figuren näher erläutert.

Die erfindungsgemäße schaltbare Betätigungsvorrichtung für ein Hubventil einer Brennkraftmaschine umfasst einen zweiteiligen Kipphebel zur Betätigung des Hubventils. Dieser weist ein schwenkbar um eine Kipphebelachse gelagertes erstes Kipphebelteil auf, an dem eine, vorzugsweise hohlzylinderförmige, Lagerhülse konzentrisch zur Kipphebelachse befestigt ist. Ferner umfasst der zweiteilige Kipphebel ein schwenkbar auf der Lagerhülse gelagertes zweites Kipphebelteil. Mit anderen Worten kann die mit dem ersten Kipphebelteil befestigte Lagerhülse somit als Gleitlager für das zweite Kipphebelteil dienen. Weiterhin umfassen sowohl das erste wie auch das zweite Kipphebelteil jeweils eine Ausnehmung, vorzugsweise in Form einer sich parallel zur Kipphebelachse erstreckenden Nut. Zur besseren Unterscheidbarkeit der beiden Ausnehmungen soll dabei im Folgenden die Ausnehmung des ersten Kipphebelteils als "erste" Ausnehmung und die Ausnehmung des zweiten Kipphebelteils als "zweite" Ausnehmung bezeichnet werden.

Zusätzlich zum zweiteiligen Kipphebel weist die schaltbare Betätigungsvorrichtung ferner eine Kopplungseinrichtung zum lösbaren drehfesten Verbinden des ersten und zweiten Kipphebelteils auf. Hierzu umfasst die Kopplungseinrichtung ein Arretierelement - z. B. in Form eines Einlegekeils - das wahlweise in und außer Eingriff mit der ersten und zweiten Ausnehmung bringbar ist. Vorzugsweise handelt es bei dem Eingriff zwischen dem Arretierelement und der ersten bzw. zweiten Ausnehmung um einen Nut-Feder-Eingriff und/oder um einen form- und/oder kraftschlüssigen Eingriff. Dabei ist eine Betätigung des Hubventils, vorzugsweise ein Wechsel zwischen einer Schließ- und Offenstellung des Hubventils, unterbrochen, falls das Arretierelement nicht in Eingriff mit der ersten oder zweiten Ausnehmung steht. Mit anderen Worten kann der zweiteiligen Kipphebel einerseits in einem gekoppelten Zustand, in dem die beiden Kipphebelteile drehfest verbunden sind und wie ein einzelner zweiseitiger Gesamt-Kipphebel wirken, vorliegen, um einen Gaswechsel am Hubventil zu ermöglichen. Andererseits kann der zweiteiligen Kipphebel in einem entkoppelten Zustand, in dem die beiden Kipphebelteile unabhängig gegeneinander verschwenkt werden können und wie zwei getrennte einseitige Hebel wirken, vorliegen, um einen Gaswechsel am Hubventil zu unterbrechen. Der Wechsel vom gekoppelten in den ungekoppelten Zustand und umgekehrt erfolgt durch die Bewegung des Arretierelements.

Insgesamt wird dadurch eine (ab)schaltbare Betätigungsvorrichtung für ein Hubventil bereitgestellt, bei dem durch die Art der Kopplung sowie der erfindungsgemäßen Lagerung der beiden Kipphebelteile eine wenig belastete und damit verschleißarme Kipphebelführung erreicht wird, bei der das Auftreten von Momenten am Lager und den Bauteilen größtenteils möglichst vermieden werden kann.

Vorzugsweise handelt es sich bei dem Hubventil der Brennkraftmaschine um ein Ladungswechselventil, das zwischen einer Schließ- und Offenstellung mittelbar durch einen Nocken einer Nockenwelle periodisch bewegbar ist. Beispielsweise kann hierbei das erste Kipphebelteil über eine drehbar am ersten Kipphebelteil gelagerte Rolle in Wirkverbindung mit einem Nocken der Nockenwelle stehen und das zweite Kipphebelteil mit dem Hubventil bzw. Ladungswechselventil bewegungstechnisch gekoppelt sein. Diese Zuordnung des ersten bzw. zweiten Kipphebelteils zu einem Nocken bzw. einem Ventil kann jedoch auch umgekehrt erfolgen. Mit anderen Worten kann es sich bei dem schwenkbar um die Kipphebelachse gelagerten ersten Kipphebelteil sowohl um einen Nocken- als auch um einen Ventilhebel handeln, wobei dann jeweils das schwenkbar auf der Lagerhülse gelagerte zweite Kipphebelteil entsprechend als die andere Hebelform (Ventil- bzw. Nockenhebel) ausbildet sein soll.

Nach einem ersten Aspekt der Erfindung kann die Lagerhülse integral an dem ersten Kipphebelteil angeformt sein. Mit anderen Worten sind die Lagerhülse und das erste Kipphebelteil einstückig ausgebildet. Hierdurch kann auf vorteilhafte Weise die Herstellung und Montage erleichtert werden. Zudem oder alternativ kann die Lagerhülse die Kipphebelachse auch konzentrisch umgeben. Bzw. anders ausgedrückt kann die Lagerhülse die Kipphebelachse umfangsseitig komplett umschließen. Besonders bevorzugt ist die Lagerhülse dabei als Hohlzylinder ausgebildet, dessen Innenradius im Wesentlichen dem Außenradius der Kipphebelachse entspricht. Auf vorteilhafte Weise kann dadurch eine große Anlagefläche zwischen Lagerhülse und Kipphebelachse erreicht werden, was die Stabilität der Lagerung erhöht. Um hierbei ferner die Reibung zwischen dem schwenkbar um die Kipphebelachse gelagerten ersten Kipphebelteil und der Kipphebelachse zu reduzieren, können der erste Kipphebelteil und die Lagerhülse auch auf einer gemeinsamen Gleitlagerbuchse um die Kipphebelachse angeordnet sein. Zudem oder alternativ kann die Lagerhülse auch eine, vorzugsweise umfangseitige, d. h. senkrecht zur Kipphebelachse verlaufende, Nut umfassen. In diese kann dann ein Sicherungsring zur axialen Lagesicherung des zweiten Kipphebelteils eingesetzt sein. Auf vorteilhafte Weise wird dadurch eine axiale Bewegung des zweiten Kipphebelteils unterbunden und dadurch eine stabilere Kipphebelführung erreicht. Vorzugsweise ist dabei zwischen dem Sicherungsring und dem zweiten Kipphebelteil zusätzlich noch eine die Lagerhülse umgebende Anlaufscheibe zur Reibungsreduzierung angeordnet.

Gemäß einem weiteren Aspekt der Erfindung kann das Arretierelement durch ein Bewegen senkrecht zur Kipphebelachse, vorzugsweise durch ein im Wesentlichen radiales Bewegen, wahlweise in eine Freigabestellung Sₑ oder in eine Arretierstellung Sₐ bringbar sein. Hierzu kann die Kopplungseinrichtung ausgebildet sein, zum lösbaren drehfesten Verbinden des ersten und zweiten Kipphebelteils das Arretierelement senkrecht zur Kipphebelachse zu bewegen, um das Arretierelement wahlweise in eine Freigabestellung Sₑ oder in eine Arretier-stellung Sₐ zu bringen. Dabei soll in der Freigabestellung Sₑ das Arretierelement nicht mit der ersten und zweiten Ausnehmung in Eingriff stehen. Während das Arretierelement in der Arretierstellung Sₐ mit der ersten und zweiten Ausnehmung in Eingriff stehen soll. Der Ausdruck "in Eingriff stehen" kann dabei allgemein ein Ineinandergreifen der Bauteile und/oder ein Einliegen des Arretierelements in der ersten und zweiten Ausnehmung bezeichnen. Vorzugsweise bildet sich, falls das Arretierelement mit der ersten und zweiten Ausnehmung "in Eingriff steht" eine kraft- und/oder formschlüssige Verbindung zwischen dem Arretierelement und der ersten Ausnehmung sowie dem Arretierelement und der zweiten Ausnehmung aus. Besonders bevorzugt ist dabei das Arretierelement mit der ersten und zweiten Ausnehmung in radialer und axialer Richtung kraftschlüssig und in Umfangsrichtung formschlüssig verbunden. Hierbei sowie im gesamten Dokument sollen derartige Richtungsangaben (radial, axial, umfangsseitig) dabei in Bezug zur Kipphebelachse verstanden werden. So kann z. B. der Ausdruck "in Umfangsrichtung" als Kurzform für "in Umfangsrichtung zur Kipphebelachse" bzw. "in Umfangsrichtung in Bezug zur Kipphebelachse" ausgelegt werden. Dadurch, dass eine Arretierung bzw. ein Lösen der Arretierung durch ein Bewegen des Arretierelements senkrecht zur Kipphebelachse erfolgt, können auf vorteilhafte Weise, Belastungen für die Lager und Bauteile vermieden werden, da hierbei zwar Kräfte, jedoch keine Momente an den Lagern und Bauteilen auftreten.

Nach einem weiteren Aspekt der Erfindung kann die erste und zweite Ausnehmung jeweils als sich parallel zur Kipphebelachse erstreckende Nut mit einem sich zur Kipphebelachse verjüngenden Nutquerschnitt, z. B. in Form einer Trapeznut, ausgebildet sein. Der Ausdruck "Nutquerschnitt" soll hierbei einen Schnitt durch die erste bzw. zweite Ausnehmung senkrecht zur Kipphebelachse bezeichnen. Mit anderen Worten kann eine bezogen auf die Kipphebelachse radial außen liegende umfangseitige Ausdehnung der Nut größer als eine radial weiter innen liegende umfangseitige Ausdehnung der Nut sein. Weiterhin kann das Arretierelement keilförmig und/oder keilstumpfförmig und/oder zumindest abschnittsweise formkomplementär zur ersten und/oder zweiten Ausnehmung ausgebildet sein. Vorzugsweise verlaufen dabei die Anlageflächen zwischen dem Arretierelement und der ersten und zweiten Ausnehmung parallel zur Kipphebelachse. Auf vorteilhafte Weise kann durch in Umfangsrichtung eine formschlüssige Verbindung zwischen dem Arretierelement und der ersten und/oder zweiten Ausnehmung erreicht werden, wodurch eine stabile Arretierung der beiden Kipphebelteile ermöglicht wird. Darüber hinaus kann dadurch auch das Einführen bzw. Einlegen des Arretierelements in die erste und zweite Ausnehmung erleichtert werden.

Um in diesem Zusammenhang die Arretierung noch weiter zu verbessern, kann gemäß einer Weiterbildung dieses Aspekts jeder der Nutquerschnitte ferner ausgebildet sein, beim Eingriff des Arretierelements in die erste und zweite Ausnehmung das Arretierelement in Umfangsrichtung selbsthemmend zu verspannen. Mit anderen Worten kann der Sitz des Arretierelements in der ersten und zweiten Ausnehmung ausgelegt sein, ein ungewolltes selbstständiges Lösen der Verbindung zwischen Arretierelement und der ersten und zweiten Ausnehmung gegenüber Bewegungen in Umfangsrichtung zu verhindern. Die konkrete Ausgestaltung des Nutquerschnitts, bei welchem eine derartige selbsthemmende Verspannung des Arretierelements auftritt, kann der Fachmann dabei durch einfache Testreihen mit verschiedenen Nutquerschnitten ermitteln. Auf vorteilhafte Weise kann durch die Selbsthemmung insgesamt die Betriebssicherheit der Betätigungsvorrichtung erhöht werden.

Nach einem weiteren Aspekt der Erfindung kann jeder der Nutquerschnitte zur Kipphebelachse, d. h. in Richtung der Kipphebelachse, von einem Nutgrund und seitlich von zwei Nutflanken begrenzt werden. Hierbei kann ein Neigungswinkel α der Nutflanken kleiner als der Selbsthemmungswinkel αₕ der Werkstoffpaarung erster-Kipphebelteil-Arretierelement und/oder kleiner als der Selbsthemmungswinkel αₕ der Werkstoffpaarung zweiter-Kipphebelteil-Arretierelement sein. Der Neigungswinkel α soll dabei die Winkelabweichung der Nutflanken von einem idealen rechteckigen Querschnitt bezeichnen (vgl. auch Figur 5). Weiterhin können beide Nutflanken dabei auch denselben oder unterschiedliche Neigungswinkel α aufweisen. Ferner kann die materialpaarungsabhängige Bestimmung des Selbsthemmungswinkels αₕ über den Arcustangens der Haftreibungszahl µ zwischen den beiden Bauteilen (αₕ < 2·arctan(µ)) oder aber experimentell erfolgen. Im hier bevorzugten Fall einer Werkstoffpaarung aus geölten Eisenoberflächen sollte der Neigungswinkel der Nutflanken somit kleiner als 11,4° sein. Auf vorteilhafte Weise kann dadurch einfach zu realisierende Fixierung des Arretierelements in Umfangsrichtung erreicht werden.

Gemäß einem weiteren Aspekt der Erfindung kann das Arretierelement die größte Ausdehnung entlang der Kipphebelachse aufweisen. Mit anderen Worten kann das Arretierelement somit in axialer Richtung eine größere Länge als in radialer Richtung bzw. Umfangsrichtung besitzen. Für eine möglichst große Kontaktfläche zwischen Arretierelement und der ersten und zweiten Ausnehmung kann das Arretierelement - besonders bevorzugt - in axialer Richtung dieselbe Länge wie die erste und zweite Ausnehmung aufweisen. Zudem oder alternativ kann sich das Arretierelement auch, vorzugsweise im Wesentlichen, parallel zur Kipphebelachse erstrecken. Beispielsweise kann das Arretierelement hierzu stab- und/oder balkenförmig ausgebildet sein. Auf vorteilhafte Weise wird durch diese Merkmale ein stabiles drehfestes Verbinden der beiden Kipphebelteile ermöglicht. Zudem oder alternativ kann das Arretierelement auch nur senkrecht zur Kipphebelachse bewegbar sein. D. h. mit anderen Worten kann das Arretierelement, um es wahlweise in und außer Eingriff mit der ersten und zweiten Ausnehmung zu bringen, ausschließlich in radialer Richtung bewegbar sein. Dadurch wird auf vorteilhafte Weise ein zuverlässiges und einfaches Koppeln bzw. Entkoppeln der beiden Kipphebelteile ermöglicht.

Nach einem weiteren Aspekt der Erfindung kann die Kopplungseinrichtung ferner auch einen Lagerbock zur axialen Fixierung des Arretierelements umfassen. Dabei kann der Lagerbock zwei in axialer Richtung beabstandete Lagerwangen aufweisen, an denen das Arretierelement mittels zwei am Arretierelement befestigter Zapfen schwenkbar gelagert sein kann. Vorzugsweise umfassen die Lagerwangen hierzu Buchsen, besonders bevorzugt Buchsen mit Langlöchern, zur Aufnahme der Zapfen. Auf vorteilhafte Weise kann durch eine zuverlässige Lagerung des Arretierelements erreicht werden.

Um dabei das Einführen des Arretierelements in die erste und zweite Ausnehmung zu erleichtern, können gemäß einem weiteren Aspekt der Erfindung die Zapfen des Arretierelements jeweils in einem sich in Umfangsrichtung erstreckenden Langloch der Lagerwangen des Lagerbocks geführt sein. Mit anderen Worten können die Lagerwangen jeweils Buchsen mit sich in Umfangsrichtung erstreckenden Langlöchern umfassen, in welchen die Zapfen des Arretierelements beweglich gelagert sind. Damit wird neben einer Schwenkbewegung des Arretierelements um die Zapfen zusätzlich auch eine Bewegung des Arretierelements in Umfangsrichtung ermöglicht, wodurch ein Verklemmen der beiden Kipphebelteile bei der Arretierung vermieden werden kann.

Nach einem weiteren Aspekt der Erfindung kann der Lagerbock ferner auch eine in axialer Richtung drehbar gelagerte Führungsrolle umfassen, die sich zur radialen Fixierung des Arretierelements in radialer Richtung auf dem Arretierelement abstützen kann. Vorzugsweise kann die drehbar gelagerte Führungsrolle dabei an einer Außenfläche des Arretierelements abrollen. Hierdurch kann auf vorteilhafte Weise zu jedem Zeitpunkt bzw. zu jedem Schwenkzustand im arretierten Zustand eine optimale radiale Kraftübertragung zur Sicherung des Arretierelements erreicht werden.

Um den Lagerbock selbst zu Haltern kann die Kopplungseinrichtung gemäß einem weiteren Aspekt der Erfindung auch mindestens einen an der Kipphebelachse angeordneten Gleitstift umfassen, an dem der Lagerbock radial zur Kipphebelachse verschiebbar gelagert ist. Zudem oder alternativ kann die Kopplungseinrichtung auch mindestens eine an der Kipphebelachse angeordnete Gleitschiene umfassen, an der der Lagerbock radial zur Kipphebelachse verschiebbar gelagert ist. Beide Varianten ermöglichen auf vorteilhafte Weise eine einfach zu realisierende radiale Führung des Lagerbocks, um damit einen zuverlässigen Wechsel zwischen der Freigabestellung Sₑ und Arretierstellung Sₐ zu erreichen. Anstelle der Anordnung bzw. Befestigung der ein oder mehreren Gleitstifte und/oder Gleitschienen an der Kipphebelachse, können diese auch an anderen Stellen befestigt sein. So kann die Kopplungseinrichtung zudem oder alternativ auch mindestens einen an einem Zylinderkopf oder an einem Vorsprung und/oder einer Konsole des Zylinderkopfs angeordneten Gleitstift und/oder umfassen, an dem der Lagerbock radial zur Kipphebelachse verschiebbar gelagert ist. Zudem oder alternativ kann der Gleitstift dabei auch als Gleitschiene ausgeführt sein.

Um eine ausreichende radiale Sicherung des Arretierelements sicherzustellen, kann nach einem weiteren Aspekt der Erfindung die Kopplungseinrichtung ferner eine Spanneinrichtung umfassen, mittels der der Lagerbock in radialer Richtung gegen die erste und zweite Ausnehmung verspannbar ist. Beispielsweise kann die Spanneinrichtung hierzu ein oder mehrere Federelemente (z. B. Schraubenfedern) umfassen. Hierbei kann die Spanneinrichtung ferner ausgebildet sein, den Lagerbock und damit das Arretierelement stärker gegen die Kipphebelachse und damit gegen die erste und zweite Ausnehmung zu verspannen, falls das Arretierelement nicht in der bzw. die erste und zweite Ausnehmung einliegt bzw. eingreift, als wenn das Arretierelement in der bzw. die erste und zweite Ausnehmung einliegt bzw. eingreift. Mit anderen Worten kann die Spanneinrichtung ausgebildet sein, die Spannkraft auf den Lagerbock und/oder das Arretierelement in Abhängigkeit von deren/dessen radialen Abstand von der Kipphebelachse anzupassen. Auf vorteilhafte Weise wird dadurch eine sichere radiale Fixierung des Arretierelements ermöglicht.

Um zudem einen schnellen und einfachen Wechsel zwischen dem arretierten und freigegebenen Zustand des zweiteiligen Kipphebels zu ermöglichen, kann die Betätigungsvorrichtung gemäß einem weiteren Aspekt der Erfindung eine Schalteinrichtung umfassen, mittels derer das Arretierelement betätigbar ist, um es wahlweise in und außer Eingriff mit der ersten und zweiten Ausnehmung zu bringen. Mit anderen Worten kann die Schalteinrichtung ausgebildet sein, das Arretierelement zum drehfesten Verbinden des ersten und zweiten Kipphebelteils in Eingriff mit der ersten und zweiten Ausnehmung zu bringen und zum Lösen der drehfesten Verbindung des ersten und zweiten Kipphebelteils das Arretierelement außer Eingriff mit der ersten und zweiten Ausnehmung zu bringen. Diese Schaltvorrichtung kann dabei eine elektro-magnetische und/oder eine pneumatische und/oder eine hydraulische Schaltvorrichtung sein. Beispielsweise kann die Schalteinrichtung ein am Lagerbock befestigtes Dauermagnetmaterial sowie einen benachbart angeordneten Elektromagneten umfassen, wobei das Dauermagnetmaterial zum Schalten des Arretierelements mit dem Elektromagneten magnetisch zusammenwirkt. Zudem oder alternativ kann die Schalteinrichtung auch eine am Lagerbock befestigte Kolben-Zylinder-Anordnung umfassen, wobei der Zylinder zum Schalten des Arretierelements mit einem Hydraulikmedium beaufschlagt wird. Vorzugsweise ist die Schalteinrichtung dabei ausgebildet, dass das Arretierelement in einem deaktivierten Zustand der Schalteinrichtung in Eingriff mit der ersten und zweiten Ausnehmung steht und in einem aktivierten Zustand der Schalteinrichtung außer Eingriff mit der ersten und zweiten Ausnehmung steht. Dadurch kann auf vorteilhafte Weise die Ausfallsicherheit erhöht werden, da bei einem Fehlerfall der Schalteinrichtung weiterhin ein Betrieb des Hubventils möglich ist (Fail-Safe).

Gemäß einem weiteren Gesichtspunkt der Erfindung wird ferner eine Brennkraftmaschine, vorzugsweise eine Diesel-Brennkraftmaschine bereitgestellt. Die Brennkraftmaschine umfasst dabei ein Hubventil mit einer schaltbaren Betätigungsvorrichtung wie in diesem Dokument beschrieben. Ferner kann die Brennkraftmaschine auch mehrere, d. h. mindestens zwei, Hubventile mit je einer entsprechenden schaltbaren Betätigungsvorrichtung umfassen. Auf vorteilhafte Weise wird somit insgesamt eine Brennkraftmaschine bereitgestellt, bei der - vorzugsweise im Schwachlastbetrieb - gezielt der Gaswechsel einzelner Hubventile deaktiviert werden kann.

Weiterhin betrifft die Erfindung auch ein Kraftfahrzeug, umfassend eine vorgenannte Brennkraftmaschine, d. h. eine Brennkraftmaschine aufweisend ein Hubventil mit einer schaltbaren Betätigungsvorrichtung wie in diesem Dokument beschrieben. Vorzugsweise handelt es sich bei dem Kraftfahrzeug dabei um ein Nutzfahrzeug. Anders ausgedrückt kann es sich bei dem Kraftfahrzeug um ein Kraftfahrzeug handeln, das durch seine Bauart und Einrichtung zur Beförderung von Personen, zum Transport von Gütern oder zum Ziehen von Anhängerfahrzeugen ausgelegt ist. Beispielsweise kann es sich bei dem Kraftfahrzeug um einen Lastkraftwagen, einen Omnibus und oder einen Sattelzug handeln. In diesem Zusammenhang ist es für den Fachmann allerdings sofort ersichtlich, dass die erfindungsgemäße Brennkraftmaschine auch bei anderen Arten von Fahrzeugen angewendet werden kann, sodass auch Schutz für andere Arten von Fahrzeugen beansprucht wird, die eine derartige Brennkraftmaschine mit einer schaltbaren Betätigungsvorrichtung für ein Hubventil umfassen. Im Speziellen wird erfindungsgemäß somit auch ein Schienenfahrzeug, vorzugsweise ein Triebfahrzeug, ein Luftfahrzeug, vorzugsweise ein Flugzeug, sowie ein Schiff bereitgestellt. Dabei sollen die im Zusammenhang mit dem Kraftfahrzeug offenbarten Merkmale somit je auch für das Schienenfahrzeug und das Luftfahrzeug offenbart sein und damit auch insbesondere unabhängig vom Kraftfahrzeug beanspruchbar sein.

Die zuvor beschriebenen Aspekte und Merkmale der Erfindung sind dabei beliebig miteinander kombinierbar. Weitere Einzelheiten und Vorteile der Erfindung werden im Folgenden unter Bezugnahme auf die beigefügten Zeichnungen beschrieben. Es zeigen:
- Figur 1:: eine schematische Darstellung einer schaltbaren Betätigungsvorrichtung für ein Hubventil einer Brennkraftmaschine gemäß einer Ausführungsform der Erfindung;
- Figur 2:: eine schematische Explosions-Darstellung eines zweiteiligen Kipphebels der schaltbaren Betätigungsvorrichtung gemäß einer Ausführungsform der Erfindung;
- Figur 3:: eine schematische Explosions-Darstellung einer Kopplungseinrichtung der schaltbaren Betätigungsvorrichtung gemäß einer Ausführungsform der Erfindung;
- Figur 4:: eine schematische Seitenansicht der schaltbaren Betätigungsvorrichtung gemäß Figur 1 in einer Arretierstellung Sₐ und Freigabestellung Sₑ;
- Figur 5:: eine vergrößerte Detailansicht von Figur 4 zur Verdeutlichung des Neigungswinkels der Nutflanken; und
- Figur 6:: ein Kraftfahrzeug umfassend eine Brennkraftmaschine mit einer schaltbaren Betätigungsvorrichtung gemäß einer Ausführungsform der Erfindung.

Gleiche oder funktional äquivalente Elemente sind dabei in allen Figuren mit denselben Bezugszeichen bezeichnet und zum Teil nicht gesondert beschrieben.

Figur 1 zeigt eine schematische Darstellung einer schaltbarer Betätigungsvorrichtung 100 für ein Hubventil einer Brennkraftmaschine 20 gemäß einer Ausführungsform der Erfindung. Die Betätigungsvorrichtung 100 umfasst hierbei einen zweiteiligen Kipphebel 10 zur Betätigung des - nicht näher dargestellten - Hubventils. Der zweiteiligen Kipphebel 10 weist hierzu ein schwenkbar um eine Kipphebelachse 2, d. h. über einen bestimmten Winkelbereich um die Kipphebelachse 2 drehbar, gelagertes erstes Kipphebelteil 1a auf. An diesem ersten Kipphebelteil 1a ist eine, vorzugsweise hohlzylinderförmige, Lagerhülse 1a1 konzentrisch zur Kipphebelachse 2 befestigt, auf der wiederum ein zweites Kipphebelteil 1b schwenkbar gelagert ist. In dem in Figur 1 dargestellten montieren Zustand ist die Lagerhülse 1a1 allerdings nicht sichtbar (siehe hierzu Figur 2), sodass hier die beiden Kipphebelteile 1a und 1b benachbart auf der Kipphebelachse 2 gelagert erscheinen. Das in diesem Zusammenhang verwendete Merkmal, dass die Lagerhülse 1a1 "konzentrisch" zur Kipphebelachse 2 befestigt ist, soll hierbei bedeuten, dass die Lagerhülse 1a1 und die Kipphebelachse 2 derart um eine gemeinsame Mittelachse (gestrichelte Linie in Figur 1) angeordnet sind, dass der erstes Kipphebelteil 1a und der auf der Lagerhülse 1a1 gelagerte zweite Kipphebelteil 1b um einen diese gemeinsame Mittelachse schwenkbar sind. Mit anderen Worten kann der Ausdruck "konzentrisch" in diesem Zusammenhang auch "koaxial" bedeuten. Konzentrisch ist hierbei jedoch nicht gleichbedeutend, dass die Lagerhülse 1a1 die Kipphebelachse 2 auch notwendigerweise komplett umgibt, was jedoch möglich ist.

Das erste Kipphebelteil 1a kann dabei - wie dargestellt - über eine drehbar am ersten Kipphebelteil 1a gelagerte Rolle 1a3 in Wirkverbindung mit einem Nocken 11 der Nockenwelle 12 stehen. D. h. mit anderen Worten kann der erste Kipphebelteil 1a durch eine periodische Bewegung des Nockens 11 bei Rotation der Nockenwelle 12 in Bewegung, insbesondere in eine Schwenkbewegung um die Kipphebelachse 2, versetzt werden. Diese Bewegung des ersten Kipphebelteils 1a kann dann mittels einer - im Folgenden noch eingehender beschriebener-Kopplungseinrichtung 4 wahlweise an das zweite Kipphebelteil 1b übertragen werden oder nicht. Hierzu ist die Kopplungseinrichtung 4 eingerichtet, die beiden Kipphebelteile 1a, 1b wahlweise lösbar drehfest miteinander zu verbinden. Mit anderen Worten können das erste und zweite Kipphebelteil 1a und 1b mittels der Kopplungseinrichtung 4 bewegungstechnisch gekoppelt werden. Der zweite Kipphebelteil 1b kann hierbei mit dem Hubventil, vorzugsweise mit einem Ladungswechselventil, in Wirkverbindung stehen, sodass im gekoppelten Zustand der beiden Kipphebelteile 1a, 1b das Hubventil zwischen einer Schließ- und Offenstellung mittelbar durch einen Nocken 11 der Nockenwelle 12 periodisch bewegbar ist. Die vorgenannte Zuordnung des ersten bzw. zweiten Kipphebelteils 1a, 1b zu einem Nocken 11 bzw. einem Ventil kann jedoch auch umgekehrt erfolgen.

Weiterhin ist Figur 1 zu entnehmen, dass die Kipphebelachse 2 vorliegend nicht als durchgängiger Zylinder ausgeführt ist, sondern abgeflachte Bereiche 2a aufweist, die zur Befestigung einer Kopplungseinrichtung 4 zum lösbaren drehfesten Verbinden des ersten und zweiten Kipphebelteils 1a, 1b dienen. Hierbei ist die Kopplungseinrichtung 4 als ein an zweit Gleitstiften 4d1, 4d2 geführter Lagerbock 4b ausgebildet, der mittels einer Spanneinrichtung 4e - in Form zweier Spiralfedern 4e1, 4e2 - gegen den ersten und zweiten Kipphebelteil 1a, 1b verspannt ist. Bei der vorliegenden Ausführungsform ist die Kopplungseinrichtung 4 dabei in Schwerkraftrichtung oberhalb der Kipphebelachse 2 angeordnet. Alternativ sind jedoch auch andere Positionen der Kopplungseinrichtung 4 in Bezug zur Kipphebelachse 2 möglich. Auf diese, die genaue Ausgestaltung des Lagerbocks 4b sowie die Wirkungsweise des erfindungsgemäßen Kopplungsmechanismus wird dabei im Zusammenhang mit den folgenden Figuren näher eingegangen.

Figur 2 zeigt eine schematische Explosions-Darstellung eines zweiteiligen Kipphebels 10 der schaltbaren Betätigungsvorrichtung 100 gemäß einer Ausführungsform der Erfindung. Wie vorstehend erwähnt, weist der zweiteilige Kipphebel 10 dabei ein erstes Kipphebelteil 1a und ein zweites Kipphebelteil 1b auf. Die beiden Kipphebelteile 1a und 1b können dabei jeweils als einseitige Hebel ausgebildet sein, d. h., dass je ein Endbereich zur schwenkbaren Lagerung des Hebels und je ein andere Endbereich zur Kraftübertragung ausgebildet sein kann. Wie in Figur 2 gezeigt, ist an dem ersten Kipphebelteil 1a eine vorliegend hohlzylinderförmige Lagerhülse 1a1 befestigt. Falls dabei die Lagerhülse 1a1 und das erste Kipphebelteil 1a mehrteilig ausgebildet sind, kann das Befestigungen, d. h., dass vorzugsweise dauerhafte drehfest Miteinander-Verbinden, beispielweise durch Schweißen, Löten und/oder Einpressen erfolgen. Alternativ können die Lagerhülse 1a1 und erstes Kipphebelteil 1a auch einstückig ausgebildet sein, z. B. indem die Lagerhülse 1a1 integral an dem ersten Kipphebelteil 1a angeformt ist.

Auf der hohlzylinderförmigen Lagerhülse 1a1 ist das zweite Kipphebelteil 1b schwenkbar gelagert. Mit anderen Worten kann die mit dem ersten Kipphebelteil 1a befestigte Lagerhülse 1a1 somit als Gleitlager für das zweite Kipphebelteil 1b dienen. Um dabei die axiale Position des zweiten Kipphebelteils 1b auf der Lagerhülse 1a1 zu fixieren, kann die Lagerhülse 1a1 ferner eine umfangsseitig, d. h. senkrecht zur Kipphebelachse 2, verlaufende Nut 1a2 umfassen. In diese kann dann ein Sicherungsring 5 zur axialen Lagesicherung des zweiten Kipphebelteils 1b eingesetzt sein, wobei zur Reibungsreduzierung zusätzlich noch eine Anlaufscheibe 6 in axialer Richtung zwischen dem zweiten Kipphebelteil 1b und dem Sicherungsring 5 angeordnet sein kann. Zur weiteren Reibungsreduzierung kann der zweiteilige Kipphebel 10 ferner eine, vorzugsweise hohlzylinderförmige, Gleitlagerbuchse 7 umfassen, mittels derer das erste Kipphebelteil 1a und/oder die Lagerbuchse 1a1 auf der Kipphebelachse 2 gelagert sind/ist. Vorzugsweise ist die Gleitlagerbuchse 7 dabei ausgebildet, die Kipphebelachse 2 konzentrisch zu umgeben bzw. umfangsseitig komplett zu umschließen. Anstelle der Verwendung einer (optionalen) Gleitlagerbuchse 7 können das erste Kipphebelteil 1a und/oder die Lagerbuchse 1a1 auch direkt auf der Kipphebelachse 2 gelagert sein, wobei dann vorzugsweise zusätzlich eine Gleitschicht, z. B. MoS₂, auf der Kipphebelachse 2 aufgebracht ist.

Zum lösbaren drehfesten Verbinden des ersten und zweiten Kipphebelteils 1a und 1b umfasst der erste Kipphebelteil 1a eine erste Ausnehmung 3a und der zweite Kipphebelteils 1b eine zweite Außenwirkung 3b. Diese sind vorliegend in Form einer sich jeweils parallel zur Kipphebelachse 2 erstreckende Nut mit trapezförmigen Querschnitt ausgebildet. Dabei sind die beiden Ausnehmungen 3a und 3b so angeordnet und bemessen, dass sie sich insgesamt zu einer Gesamtnut ergänzen können, in die zur Arretierung bzw. Kopplung der beiden Kipphebelteil 1a und 1b ein - im Folgenden noch eingehender beschriebenes und vorzugsweise formkomplementäres -Arretierelement 4a eingreifen kann bzw. eingesetzt werden kann. Steht diese Arretierelement 4a dabei mit der ersten und zweiten Ausnehmung 3a, 3b in Eingriff (= Arretierstellung Sₐ), so sind die beiden Kipphebelteile 1a und 1b durch das die beiden Ausnehmungen 3a, 3b überbrückende Arretierelement 4a drehfest verbunden, sodass eine Bewegungsübertragung zwischen Nockenwelle 12 und Hubventil ermöglicht wird. Steht hingegen das Arretierelement 4a nicht mit der ersten und zweiten Ausnehmung 3a, 3b in Eingriff (= Freigabestellung Sₑ), so sind die beiden Kipphebelteile 1a und 1b bewegungstechnisch nicht gekoppelt, d. h. unabhängig voneinander verschwenkbar, sodass in diesem Fall keine Bewegungsübertragung zwischen Nockenwelle 12 und Hubventil stattfinden kann. Vorliegend erfolgt dabei der Eingriff des Arretierelements 4a in die erste und zweite Ausnehmung 3a, 3b "von oben". Alternativ kann durch ein entsprechendes Anbringen der ersten und zweiten Ausnehmung 3a, 3b und der Kopplungseinrichtung 4 jedoch auch ein Eingriff "von unten" oder einer beliebigen radialen Richtung realisiert werden.

Figur 3 zeigt eine schematische Explosions-Darstellung einer Kopplungseinrichtung 4 der schaltbarer Betätigungsvorrichtung 100 inklusive eines, vorliegend als Einlegekeil ausgebildetes, Arretierelements 4a gemäß einer Ausführungsform der Erfindung. Dabei ist das Arretierelement 4a, das seine größte Ausdehnung entlang der Kipphebelachse 2 besitzt, formkomplementär zur ersten und zweiten Ausnehmung 3a, 3b ausgebildet (vgl. Figur 2). Dadurch kann das Arretierelement 4a möglichst optimal mit der ersten und zweiten Ausnehmung 3a, 3b in Form eines Nut-Feder-Eingriffs zusammenwirken, um die beiden Kipphebelteile 1a und 1b lösbar drehfest zu verbinden.

Zur Halterung und Führung des Arretierelements 4a und um insbesondere möglichst zuverlässig zwischen der Arretierstellung Sₐ und Freigabestellung Sₑ zu wechseln, sind am Arretierungselement 4a zwei Zapfen 4a1, 4a2 befestigt, mittels derer das Arretierelements 4a schwenkbar in einen Lagerbock 4b gelagert ist. Der Lagerbock 4b ist hierbei portalförmig ausgeführt und umfasst zwei in axialer Richtung beabstandete Lagerwangen 4b1, 4b2, die jeweils in sich in Umfangsrichtung erstreckende Langlöcher 4b3 (nur eins dargestellt) aufweisen, in denen das Arretierelements 4a mittels der Zapfen 4a1, 4a2 geführt ist. Diese Langlochführung ermöglicht dabei ein eingeschränktes Bewegen Arretierelements 4a in Umfangsrichtung, wodurch das Einführen des Arretierelements 4a in die erste und zweite Ausnehmung 3a, 3b und damit der Wechsel zwischen der Arretierstellung Sₐ und Freigabestellung Sₑ erleichtert wird. Um das Arretierelement 4a zusätzlich in radialer Richtung zu fixieren, umfasst der Lagerbock 4b ferner eine in axialer Richtung drehbar gelagerte Führungsrolle 4c, die sich auf dem Arretierelement 4a abstützt. Vorzugsweise kann die drehbar gelagerte Führungsrolle 4c dabei an einer Außenfläche des Arretierelements 4a abrollen, wodurch zu jedem Zeitpunkt bzw. zu jedem Schwenkzustand auf vorteilhafte Weise eine optimale radiale Kraftübertragung zur Sicherung des Arretierelements 4a erreicht werden kann.

Weiterhin umfasst die vorliegende Ausführungsform des Lagerbocks 4b zwei Führungsösen 4f1 und 4f2, mittels derer der Lagerbocks 4b, vorzugsweise zur Bewegung in radialer Richtung, an zwei Gleitstiften 4d1 und 4d2 geführt ist (vgl. Figur 1). Besonders vorteilhaft ist es dabei, falls die Kopplungseinrichtung 4 ferner eine Spanneinrichtung umfassen mittels der der Lagerbock 4b in radialer Richtung gegen die erste und zweite Ausnehmung 3a, 3b verspannbar ist. Diese kann dabei - wie in Figur 1 gezeigt - in Form zweier die Gleitstifte 4d1, 4d2 umgebende Spiralfedern 4e1, 4e2 ausgebildet sein, wobei sich die Spiralfedern 4e1, 4e2 jeweils an einem ihrer Enden auf der jeweiligen Führungsöse 4f1 bzw. 4f2 und an ihrem entgegengesetzten Ende jeweils an einem Anschlag des jeweiligen Gleitstifts 4d1 bzw. 4d2 abstützen.

Figur 4 zeigt eine schematische Seitenansicht der schaltbarer Betätigungsvorrichtung 100 gemäß Figur 1 jeweils in einer Arretierstellung Sₐ (oben) und einer Freigabestellung Sₑ (unten). Hierbei liegt in der oben dargestellten Arretierstellung Sₐ das Arretierelement 4a nahezu vollständig in der ersten und zweiten Ausnehmung 3a, 3b ein, wodurch der erste und zweite Kipphebelteil 1a und 1b bewegungstechnisch gekoppelt sind. In der unten dargestellten Freigabestellung Sₑ befindet sich das Arretierelement 4a in keinem Kontakt zu der ersten und/oder zweiten Ausnehmung 3a, 3b, wodurch der erste und zweite Kipphebelteil 1a, 1b unabhängig voneinander beweglich sind. Der Wechsel zwischen diesen beiden Stellungen erfolgt dabei durch ein Bewegen des Arretierelements 4a in einer Ebene senkrecht zur Kipphebelachse 2, vorzugsweise durch ein radiales Bewegen des Arretierelements 4a. In der vorliegend dargestellten Ausführungsform kann dazu der an Gleitstiften 4d1, 4d2 geführte Lagerbock 4b mittels der Schalteinrichtung 13 radial zur Kipphebelachse 2 angehoben bzw. abgesenkt werden. Die Schalteinrichtung 13 ist hierbei in Form eines Elektromagneten ausgebildet, der mit einem am Lagerbocks 4b befestigten Dauermagnetmaterial magnetisch zusammenwirkt. Zudem oder alternativ kann die Schalteinrichtung 13 jedoch auch eine am Lagerbock 4b befestigte Kolben-Zylinder-Anordnung umfassen, wobei der Zylinder zum Schalten des Arretierelements 4a mit einem Hydraulikmedium und/oder mit Druckluft beaufschlagt wird.

Figur 5 zeigt eine vergrößerte Detailansicht des Bereichs der ersten Ausnehmung 3a der Freigabestellung Sₑ von Figur 4. In dieser ist die Form bzw. der Querschnitt der Ausnehmung 3a und des Arretierelements 4a deutlicher zu erkennen. Vorliegend ist dabei die erste und zweite Ausnehmung 3a, 3b jeweils als eine sich parallel zur Kipphebelachse 2 erstreckende Trapeznut ausgebildet. D. h. die erste und zweite Ausnehmung 3a, 3b weisen jeweils einen sich zur Kipphebelachse 2 verjüngenden Nutquerschnitt auf. Dieser wird dabei zur Kipphebelachse 2 von einem Nutgrund und seitlich von zwei Nutflanken begrenzt, wobei diese im Vergleich zu einem idealen rechteckigen Querschnitt jeweils um einen Neigungswinkel α geneigt sind. Diese Neigung erleichtert dabei das Einführen des dazu formkomplementären Arretierelements 4a in die erste und zweite Ausnehmung 3a, 3b. Hierbei ist der Neigungswinkel α der Nutflanken jedoch kleiner als der Selbsthemmungswinkel αₕ der entsprechenden Werkstoffpaarung erster-Kipphebelteil-Arretierelement und/oder zweiter-Kipphebelteil-Arretierelement (im Beispiel 11,4 °) gewählt, sodass das Arretierelements 4a in der Arretierstellung Sₐ selbsthemmend verspannt wird. Auf vorteilhafte Weise kann dadurch zuverlässige Fixierung des Arretierelements 4a in Umfangsrichtung erreicht werden.

Figur 6 zeigt ein Kraftfahrzeug 30 umfassend eine Brennkraftmaschine 20 mit einer schaltbaren Betätigungsvorrichtung 100 für ein Hubventil gemäß einer Ausführungsform der Erfindung. Vorliegend handelt es sich bei dem Kraftfahrzeug 30 um ein Nutzfahrzeug in Form eines Lastkraftwagens. Alternativ kann es sich jedoch bei dem Kraftfahrzeug 30 jedoch auch um einen Omnibus und/oder einen Sattelzug handeln. Auf vorteilhafte Weise kann mittels der erfindungsgemäßen schaltbaren Betätigungsvorrichtung 100 bei dem schematisch dargestellten Kraftfahrzeug 30 ein Gaswechsel einzelner Hubventile der Brennkraftmaschine 20 - vorzugsweise im Schwachlastbetrieb - gezielt deaktiviert werden und dadurch insgesamt der Kraftstoffverbrauch gesenkt werden.

### Bezugszeichenliste

- 1a: Erstes Kipphebelteil
- 1a1: Lagerhülse
- 1a2: Nut
- 1a3: Rolle
- 1b: Zweites Kipphebelteil
- 2: Kipphebelachse
- 2a: Abgeflachter Bereich der Kipphebelachse
- 3a: Erste Ausnehmung
- 3b: Zweite Ausnehmung
- 4: Kopplungseinrichtung
- 4a: Arretierelement
- 4a1,a2: Zapfen
- 4b: Lagerbock
- 4b1,4b2: Lagerwangen
- 4b3: Langloch
- 4c: Führungsrolle
- 4d1, 4d2: Gleitstift
- 4e: Spanneinrichtung
- 4e1, 4e2: Spiralfedern
- 4f1,4f2: Führungsösen
- 5: Sicherungsring
- 6: Anlaufscheibe
- 7: Gleitlagerbuchse
- 10: Zweiteiligen Kipphebel
- 11: Nocken
- 12: Nockenwelle
- 13: Schaltvorrichtung
- 20: Brennkraftmaschine
- 30: Kraftfahrzeug
- 100: Betätigungsvorrichtung
- Sₐ: Arretierstellung
- Sₑ: Freigabestellung
- α: Neigungswinkel
- αₕ: Selbsthemmungswinkel

## Patentansprüche

1. Schaltbare Betätigungsvorrichtung (100) für ein Hubventil einer Brennkraftmaschine (20), vorzugsweise ein Ladungswechselventil, das zwischen einer Schließ- und Offenstellung mittelbar durch einen Nocken (11) einer Nockenwelle (12) periodisch bewegbar ist, umfassend:
a) einen zweiteiligen Kipphebel (10) zur Betätigung des Hubventils, aufweisend
a₁) ein schwenkbar um eine Kipphebelachse (2) gelagertes erstes Kipphebelteil (1a), an dem eine Lagerhülse (1a1) konzentrisch zur Kipphebelachse (2) befestigt ist; und
a₂) ein schwenkbar auf der Lagerhülse (1a1) gelagertes zweites Kipphebelteil (1b);
wobei der erste Kipphebelteil (1a) eine erste Ausnehmung (3a) und der zweite Kipphebelteil (1b) eine zweite Ausnehmung (3b) umfasst; und
b) eine Kopplungseinrichtung (4) zum lösbaren drehfesten Verbinden des ersten und zweiten Kipphebelteils (1a, 1b), umfassend ein Arretierelement (4a),
**dadurch gekennzeichnet, dass** das Arretierelement (4a) wahlweise in und außer Eingriff mit der ersten und zweiten Ausnehmung (3a, 3b) bringbar ist, wobei eine Betätigung des Hubventils unterbrochen ist, falls das Arretierelement (4a) nicht in Eingriff mit der ersten oder zweiten Ausnehmung (3a, 3b) steht.

2. Betätigungsvorrichtung (100) nach Anspruch 1, **dadurch gekennzeichnet, dass** die Lagerhülse
a) integral an dem ersten Kipphebelteil (1a) angeformt ist; und/oder
b) die Kipphebelachse (2) konzentrisch umgibt; und/oder
c) eine Nut (1a2) umfasst, in die ein Sicherungsring (5) zur axialen Lagesicherung des zweiten Kipphebelteils (1b) eingesetzt ist.

3. Betätigungsvorrichtung (100) nach einem der vorherigen Ansprüche, **dadurch gekennzeichnet, dass** das Arretierelement (4a) durch ein Bewegen senkrecht zur Kipphebelachse (2) wahlweise in
a) in eine Freigabestellung Sₑ, in der das Arretierelement (4a) nicht mit der ersten und zweiten Ausnehmung (3a, 3b) in Eingriff steht, bringbar ist, oder
b) in eine Arretierstellung Sₐ, in der das Arretierelement (4a) mit der ersten und zweiten Ausnehmung (3a, 3b) in Eingriff steht, bringbar ist.

4. Betätigungsvorrichtung (100) nach einem der vorherigen Ansprüche, **dadurch gekennzeichnet, dass**
a) die erste und zweite Ausnehmung (3a, 3b) jeweils als sich parallel zur Kipphebelachse (2) erstreckende Nut mit einem sich zur Kipphebelachse (2) verjüngendem Nutquerschnitt ausgebildet sind; und
b) das Arretierelement (4a) keilförmig und/oder keilstumpfförmig und/oder zumindest abschnittsweise formkomplementär zur ersten und/oder zweiten Ausnehmung (3a, 3b) ausgebildet ist.

5. Betätigungsvorrichtung (100) nach Anspruch 4, **dadurch gekennzeichnet, dass** jeder der Nutquerschnitte ausgebildet ist, beim Eingriff des Arretierelements (4a) in die erste und zweite Ausnehmung (3a, 3b) das Arretierelement (4a) in Umfangsrichtung selbsthemmend zu verspannen.

6. Betätigungsvorrichtung (100) nach Anspruch 4 oder 5, **dadurch gekennzeichnet, dass** jeder der Nutquerschnitte zur Kipphebelachse (2) von einem Nutgrund und seitlich von zwei Nutflanken begrenzt wird, wobei ein Neigungswinkel α der Nutflanken kleiner als der Selbsthemmungswinkel αₕ der Werkstoffpaarung erster-Kipphebelteil-Arretierelement und/oder zweiter- Kipphebelteil-Arretierlement ist.

7. Betätigungsvorrichtung (100) nach einem der vorherigen Ansprüche, **dadurch gekennzeichnet, dass** das Arretierelement (4a)
a) die größte Ausdehnung entlang der Kipphebelachse aufweist; und/oder
b) sich parallel zur Kipphebelachse (1) erstreckt; und/oder
c) nur senkrecht zur Kipphebelachse (2) bewegbar ist.

8. Betätigungsvorrichtung (100) nach einem der vorherigen Ansprüche, **dadurch gekennzeichnet, dass** die Kopplungseinrichtung (4) einen Lagerbock (4b) zur axialen Fixierung des Arretierelements (4a) umfasst, wobei der Lagerbock (4b) zwei in axialer Richtung beabstandete Lagerwangen (4b1, 4b2) aufweist, an denen das Arretierelement (4a) mittels zwei am Arretierelement (4a) befestigter Zapfen (4a1, 4a2) schwenkbar gelagert ist.

9. Betätigungsvorrichtung (100) nach Anspruch 8, **dadurch gekennzeichnet, dass** die Zapfen (4a1, 4a2) des Arretierelements (4a) jeweils in einem sich in Umfangsrichtung erstreckenden Langloch (4b3) der Lagerwangen (4b1, 4b2) des Lagerbocks (4b) geführt sind.

10. Betätigungsvorrichtung (100) nach Anspruch 8 oder 9, **dadurch gekennzeichnet, dass** der Lagerbock (4b) eine in axialer Richtung drehbar gelagerte Führungsrolle (4c) umfasst, die sich zur radialen Fixierung des Arretierelements (4a) in radialer Richtung auf dem Arretierelement (4a) abstützt.

11. Betätigungsvorrichtung (100) nach einem der Ansprüche 8 bis 10, **dadurch gekennzeichnet, dass** die Kopplungseinrichtung (4) mindestens einen an der Kipphebelachse (2) angeordneten Gleitstift (4d1, 4d2) oder eine an der Kipphebelachse (2) angeordnete Gleitschiene umfasst, an dem/der der Lagerbock (4b) radial zur Kipphebelachse (2) verschiebbar gelagert ist.

12. Betätigungsvorrichtung (100) nach einem der vorherigen Ansprüche 8 bis 11, **dadurch gekennzeichnet, dass** die Kopplungseinrichtung (4) eine Spanneinrichtung (4e) umfasst, mittels der der Lagerbock (4b) in radialer Richtung gegen die erste und zweite Ausnehmung (3a, 3b) verspannbar ist.

13. Betätigungsvorrichtung (100) nach einem der vorherigen Ansprüche, **gekennzeichnet durch** eine elektro-magnetische und/oder pneumatische und/oder hydraulische Schaltvorrichtung (13), mittels der das Arretierelement (4a) betätigbar ist, um es wahlweisen in und außer Eingriff mit der ersten und zweiten Ausnehmung (3a, 3b) zu bringen.

14. Brennkraftmaschine (20), vorzugsweise Diesel-Brennkraftmaschine, umfassend ein Hubventil mit einer schaltbaren Betätigungsvorrichtung (100) nach einem der vorherigen Ansprüche.

15. Kraftfahrzeug (30), vorzugsweise Nutzfahrzeug, umfassend eine Brennkraftmaschine (20) nach Anspruch 14.

## Claims

1. Switchable actuation device (100) for a poppet valve in an internal combustion engine (20), preferably a gas exchange valve, which is movable indirectly and periodically via a cam (11) of a camshaft (12) between a closed and an open position, comprising:
a) a two-piece rocker arm (10) for actuating the poppet valve, comprising
a₁) a first rocker arm portion (1a) which is mounted pivotably about a rocker arm shaft (2) and on which a bearing sleeve (1a1) is attached concentrically with the rocker arm shaft (2); and
a₂) a second rocker arm portion (1b) which is mounted pivotably on the bearing sleeve (1a1) ;
wherein the first rocker arm portion (1a) comprises a first cutout (3a), and the second rocker arm portion (1b) comprises a second cutout (3b); and
b) a coupling device (4) for releasable, rotationally fixed connection of the first and second rocker arm portions (1a, 1b), comprising a locking element (4a),
**characterized in that** the locking element (4a) may be brought optionally into and out of engagement with the first and second cutouts (3a, 3b), wherein actuation of the poppet valve is interrupted if the locking element (4a) is not in engagement with the first or second cutout (3a, 3b).

2. Actuation device (100) according to Claim 1, **characterized in that** the bearing sleeve
a) is formed integrally on the first rocker arm portion (1a); and/or
b) surrounds the rocker arm shaft (2) concentrically; and/or
c) comprises a groove (1a2) in which a locking ring (5) is inserted for securing the axial position of the second rocker arm portion (1b).

3. Actuation device (100) according to any of the preceding claims, **characterized in that,** by a movement perpendicularly to the rocker arm shaft (2), the locking element (4a) may be brought optionally into
a) a release position Sₑ, in which the locking element (4a) is not in engagement with the first and second cutouts (3a, 3b), or
b) a locking position Sₐ, in which the locking element (4a) is in engagement with the first and second cutouts (3a, 3b).

4. Actuation device (100) according to any of the preceding claims, **characterized in that**
a) the first and second cutouts (3a, 3b) are each formed as a groove extending parallel to the rocker arm shaft (2), with a groove cross-section which tapers towards the rocker arm shaft (2); and
b) the locking element (4a) is formed wedge-shaped and/or frustoconical and/or at least in portions complementary in shape to the first and/or second cutout (3a, 3b).

5. Actuation device (100) according to Claim 4, **characterized in that** each of the groove cross-sections is configured to clamp the locking element (4a) in self-locking fashion in the circumferential direction on engagement of the locking element (4a) in the first and second cutouts (3a, 3b).

6. Actuation device (100) according to Claim 4 or 5, **characterized in that** each of the groove cross-sections is delimited towards the rocker arm shaft (2) by a groove base and at the sides by two groove flanks, wherein a slope angle α of the groove flanks is smaller than the self-locking angle αₕ of the material pairing of the first rocker arm portion and the locking element and/or of the second rocker arm portion and the locking element.

7. Actuation device (100) according to any of the preceding claims, **characterized in that** the locking element (4a)
a) has its greatest extent along the rocker arm shaft; and/or
b) extends parallel to the rocker arm shaft (1); and/or
c) is movable only perpendicularly to the rocker arm shaft (2).

8. Actuation device (100) according to any of the preceding claims, **characterized in that** the coupling device (4) comprises a bearing block (4b) for axially fixing the locking element (4a), wherein the bearing block (4b) has two bearing cheeks (4b1, 4b2) which are spaced apart in the axial direction and on which the locking element (4a) is pivotably mounted by means of two pegs (4a1, 4a2) attached to the locking element (4a).

9. Actuation device (100) according to Claim 8, **characterized in that** the pegs (4a1, 4a2) of the locking element (4a) are each guided in a slot (4b3) of the bearing cheeks (4b1, 4b2) of the bearing block (4b) which extends in the circumferential direction.

10. Actuation device (100) according to Claim 8 or 9, **characterized in that** the bearing block (4b) comprises a guide roller (4c) which is mounted so as to be rotatable in the axial direction and which rests on the locking element (4a) in the radial direction for radially fixing the locking element (4a) .

11. Actuation device (100) according to any of Claims 8 to 10, **characterized in that** the coupling device (4) comprises at least one slide pin (4d1, 4d2) which is arranged on the rocker arm shaft (2), or a slide rail which is arranged on the rocker arm shaft (2), and on which the bearing block (4b) is mounted so as to be displaceable radially relative to the rocker arm shaft (2).

12. Actuation device (100) according to any of the preceding Claims 8 to 11, **characterized in that** the coupling device (4) comprises a clamping device (4e), by means of which the bearing block (4b) can be clamped in the radial direction against the first and second cutouts (3a, 3b).

13. Actuation device (100) according to any of the preceding claims, **characterized by** an electromagnetic and/or pneumatic and/or hydraulic switch device (13), by means of which the locking element (4a) can be actuated so as to be brought optionally into and out of engagement with the first and second cutouts (3a, 3b).

14. Internal combustion engine (20), preferably diesel internal combustion engine, comprising a poppet valve with a switchable actuation device (100) according to any of the preceding claims.

15. Motor vehicle (30), preferably utility vehicle, comprising an internal combustion engine (20) according to Claim 14.

## Revendications

1. Dispositif d'actionnement commutable (100) pour une soupape de levage d'un moteur à combustion interne (20), de préférence une soupape d'échange de charge, qui peut être déplacée périodiquement entre une position de fermeture et une position d'ouverture indirectement par une came (11) d'un arbre à cames (12), comprenant :
a) un culbuteur (10) en deux parties pour actionner la soupape de levage, présentant
a₁) une première partie de culbuteur (1a) montée de manière pivotante autour d'un axe de culbuteur (2), sur laquelle est fixée une douille de palier (1a1) concentriquement à l'axe de culbuteur (2) ; et
a₂) une deuxième partie de culbuteur (1b) montée de manière pivotante sur la douille de palier (1a1) ;
la première partie de culbuteur (1a) comprenant un premier évidement (3a) et la deuxième partie de culbuteur (1b) comprenant un deuxième évidement (3b) ; et
b) un appareil d'accouplement (4) pour la liaison immobile en rotation amovible de la première et de la deuxième partie de culbuteur (1a, 1b), comprenant un élément d'arrêt (4a),
**caractérisé en ce que** l'élément d'arrêt (4a) peut être sélectivement mis en prise et hors de prise avec le premier et le deuxième évidement (3a, 3b), un actionnement de la soupape de levage étant interrompu si l'élément d'arrêt (4a) n'est pas en prise avec le premier ou le deuxième évidement (3a, 3b).

2. Dispositif d'actionnement (100) selon la revendication 1, **caractérisé en ce que** la douille de palier
a) est formée d'un seul tenant sur la première partie de culbuteur (1a) ; et/ou
b) entoure concentriquement l'axe de culbuteur (2) ; et/ou
c) comprend une rainure (1a2), dans laquelle est insérée une bague de blocage (5) pour le blocage axial en position de la deuxième partie de culbuteur (1b).

3. Dispositif d'actionnement (100) selon l'une quelconque des revendications précédentes, **caractérisé en ce que** l'élément d'arrêt (4a) peut être mis, par un mouvement perpendiculaire à l'axe de culbuteur (2), au choix
a) dans une position de libération Sₑ, dans laquelle l'élément d'arrêt (4a) n'est pas en prise avec le premier et le deuxième évidement (3a, 3b), ou
b) dans une position d'arrêt Sₐ, dans laquelle l'élément d'arrêt (4a) est en prise avec le premier et le deuxième évidement (3a, 3b).

4. Dispositif d'actionnement (100) selon l'une quelconque des revendications précédentes, **caractérisé en ce que**
a) le premier et le deuxième évidement (3a, 3b) sont respectivement configurés sous forme de rainure s'étendant parallèlement à l'axe de culbuteur (2) avec une section transversale de rainure se rétrécissant vers l'axe de culbuteur (2) ; et
b) l'élément d'arrêt (4a) est configuré en forme de coin et/ou en forme de tronc de coin et/ou au moins par sections de forme complémentaire au premier et/ou au deuxième évidement (3a, 3b).

5. Dispositif d'actionnement (100) selon la revendication 4, **caractérisé en ce que** chacune des sections transversales de rainure est configurée pour, lors de la prise de l'élément d'arrêt (4a) dans le premier et le deuxième évidement (3a, 3b), serrer de manière autobloquante l'élément d'arrêt (4a) dans la direction circonférentielle.

6. Dispositif d'actionnement (100) selon la revendication 4 ou 5, **caractérisé en ce que** chacune des sections transversales de rainure est délimitée par rapport à l'axe de culbuteur (2) par un fond de rainure et latéralement par deux flancs de rainure, un angle d'inclinaison α des flancs de rainure étant inférieur à l'angle d'autoblocage αₕ de l'appariement de matériaux première partie de culbuteur-élément d'arrêt et/ou deuxième partie de culbuteur-élément d'arrêt.

7. Dispositif d'actionnement (100) selon l'une quelconque des revendications précédentes, **caractérisé en ce que** l'élément d'arrêt (4a)
a) présente la plus grande extension le long de l'axe de culbuteur ; et/ou
b) s'étend parallèlement à l'axe de culbuteur (1) ; et/ou
c) n'est mobile que perpendiculairement à l'axe de culbuteur (2).

8. Dispositif d'actionnement (100) selon l'une quelconque des revendications précédentes, **caractérisé en ce que** l'appareil d'accouplement (4) comprend un support de palier (4b) pour la fixation axiale de l'élément d'arrêt (4a), le support de palier (4b) présentant deux joues de palier (4b1, 4b2) espacées dans la direction axiale, sur lesquelles l'élément d'arrêt (4a) est monté de manière pivotante au moyen de deux tenons (4a1, 4a2) fixés à l'élément d'arrêt (4a).

9. Dispositif d'actionnement (100) selon la revendication 8, **caractérisé en ce que** les tenons (4a1, 4a2) de l'élément d'arrêt (4a) sont guidés chacun dans un trou oblong (4b3), s'étendant dans la direction circonférentielle, des joues de palier (4b1, 4b2) du support de palier (4b).

10. Dispositif d'actionnement (100) selon la revendication 8 ou 9, **caractérisé en ce que** le support de palier (4b) comprend un rouleau de guidage (4c) monté de manière rotative dans la direction axiale, qui s'appuie dans la direction radiale sur l'élément d'arrêt (4a) pour la fixation radiale de l'élément d'arrêt (4a).

11. Dispositif d'actionnement (100) selon l'une quelconque des revendications 8 à 10, **caractérisé en ce que** l'appareil d'accouplement (4) comprend au moins une goupille coulissante (4d1, 4d2) agencée sur l'axe de culbuteur (2) ou un rail coulissant agencé sur l'axe de culbuteur (2), sur lequel/laquelle le support de palier (4b) est monté de manière à pouvoir coulisser radialement par rapport à l'axe de culbuteur (2).

12. Dispositif d'actionnement (100) selon l'une quelconque des revendications 8 à 11 précédentes, **caractérisé en ce que** l'appareil d'accouplement (4) comprend un appareil de serrage (4e) au moyen duquel le support de palier (4b) peut être serré dans la direction radiale contre le premier et le deuxième évidement (3a, 3b) .

13. Dispositif d'actionnement (100) selon l'une quelconque des revendications précédentes, **caractérisé par** un dispositif de commutation électromagnétique et/ou pneumatique et/ou hydraulique (13) au moyen duquel l'élément d'arrêt (4a) peut être actionné pour le mettre sélectivement en prise et hors de prise avec le premier et le deuxième évidement (3a, 3b).

14. Moteur à combustion interne (20), de préférence moteur à combustion interne diesel, comprenant une soupape de levage avec un dispositif d'actionnement commutable (100) selon l'une quelconque des revendications précédentes.

15. Véhicule automobile (30), de préférence véhicule utilitaire, comprenant un moteur à combustion interne (20) selon la revendication 14.
